# EUROPÄISCHE PATENTSCHRIFT

(11) **EP 1 328 384 B1**
(45) Veröffentlichungstag und Bekanntmachung des Hinweises auf die Patenterteilung: **17.05.2006**
(21) Anmeldenummer: 01958060.4
(22) Anmeldetag: 08.08.2001
(51) Int. Cl.: B27N 3/28, B30B 11/26

(54) **STRANGPRESSE FÜR MIT BINDEMITTEL VERMENGTE PFLANZLICHE KLEINTEILE**
EXTRUDER FOR VEGETAL PARTICLES MIXED WITH A BINDING AGENT
EXTRUDEUSE POUR DES PARTICULES VEGETALES MELANGEES AVEC UN LIANT

(30) Priorität: 26.10.2000 DE 20018347 U
(43) Veröffentlichungstag der Anmeldung: 23.07.2003
(73) Patentinhaber: Anton Heggenstaller AG, 86556 Kühbach-Unterbernbach (DE)
(72) Erfinder: SPIES, Xaver, 86556 Unterbernbach (DE); NAGL, Wilhelm, 84576 Teising (DE)
(74) Vertreter: Ernicke, Hans-Dieter
(86) Internationale Anmeldenummer: PCT/EP2001/009150
(87) Internationale Veröffentlichungsnummer: WO 2002/034489

(56) Entgegenhaltungen:
- WO-A-99/48659
- DE-A- 2 535 989
- DE-A- 3 205 866
- DE-A- 3 215 693
- DE-A- 3 814 082
- DE-A- 4 342 678
- DE-A- 4 444 353
- FR-A- 1 184 838

## Beschreibung

Die Erfindung bezieht sich auf eine Strangpresse für mit Bindemittel vermengte pflanzliche Kleinteile, insbesondere für die Herstellung von Palettenklötzen aus Holzabfällen, mit den im Oberbegriff des Patentanspruches 1 angegebenen Merkmalen.

Diese sind durch die DE-A-32 15 693 bekannt, mit der offenbart wird, mindestens eine Wand des Aushärtekanals gegen Federwirkung ausweichfähig abzustützen, um einen Stau der zu verpressenden Kleinteile zu vermeiden. Die vorbekannte Anordnung weist aber keinen Rezipienten zur Kalibrierung des Stranges auf und enthält auch keine Lehre, wie man feuchte Spane ohne Staugefahr strangpressen kann.

In der WO 99/48659 ist der typische Aufbau einer herkömmlichen Strangpresse beschrieben, wonach sich an den Pressraum zunächst ein starrer Teil des Aushärtekanales anschließt, der in der Fachsprache mit Vorheizgang bezeichnet wird. Dieses starre Teil soll das axiale Ausweichen des noch nicht erhitzten Stranges beim Rückwärtshub des Strangpresskolbens erschweren oder verhindern. Im wesentlichen findet aber in diesem starren Teil eine Kalibrierung des. Stranges statt.

Wenn es um das Strangpressen von Holzkleinteilen geht, arbeitet man bisher in der Praxis mit getrocknetem Spanmaterial von 2% bis 3% atro Restfeuchte. Um diesen Trocknungszustand zu erreichen, sind erhebliche Anlageinvestitionen erforderlich, die aus Gründen der Wirtschaftlichkeit voraussetzen, dass ein entsprechend großer Verbrauch an getrocknetem Spanmaterial zum Strangpressen vorhanden ist.

Die angegeben Restfeuchte wird.jedoch durch die Zudosierung der wasserhaltigen Leimrezeptur erheblich angehoben, so dass ein Endprodukt mit ca. 7% bis 9% Feuchte entsteht.

Wenn man aus den Holzkleinteilen Palettenklötze herstellen will, wird diese geringe Holzfeuchte an sich nicht benötigt. In Verbindung mit Paletten wird nämlich nach der Fertigung eine Holzfeuchte der Bretter von ca. 18% erzielt, wobei natürlich der Palettenklotz, der eine geringere Feuchte aufweist, Wasser aufnimmt. Im späteren Gebrauch der Palette stellen sich Feuchtegehalte zwischen 14% und 30% ein, je nachdem, unter welchen Bedingungen die Paletten gelagert werden.

Es ist demnach widersprüchlich, Palettenklötze mit einer sehr geringen Holzfeuchte zu pressen, die eigentlich gar nicht benötigt wird, weil im Zusammenbau mit Paletten und im späteren Gebrauch ein wesentlich höherer Feuchtegehalt entsteht.

Es wäre daher naheliegend, Holzkleinteile höherer Feuchtigkeit für die Herstellung von Palettenklötzen zu verpressen, was bisher mit vorbekannten Anlagen allerdings nicht erfolgreich durchgeführt werden konnte.

Späne höherer Feuchtigkeit bewirken nämlich in Strangpressen eine rapide Zunahme des Vorschubdruckes, was innerhalb weniger Hübe des Strangpresskolbens zum Festsetzen der Presse führt. Spanmaterial zeigt mit höherer Feuchtigkeit unterschiedliches elastoplastisches Verhalten. Während trockener Span praktisch nicht fließfähig ist (sog. nicht steigfähiges Gemisch) und damit nur einen geringen Teil des Druckes vom Hauptkolben auf die Kanalwand ableitet, reagiert das Material mit steigender Feuchte immer plastischer. Unter demselben Vorschubdruck verdichtet sich das Material höher und der Druck auf die Seitenwände des Rezipienten steigt an. Das bedeutet, dass im folgenden Hub mehr Vorschubkraft notwendig ist, um die höhere Wandreibung zu überwinden und dieses Strangelement höher verdichtet wird als das vorhergehende, was wiederum den Druck auf die Wand und die Reibung erhöht. Dieser Prozess ist selbstverstärkend und führt innerhalb weniger Hübe zum Festfahren der Presse.

Der Erfindung liegt somit die Aufgabe zugrunde, eine Strangpresse zu entwickeln, mit der es möglich ist, pflanzliche Kleinteile, insbesondere Holzabfälle, mit höheren Feuchtigkeitsanteilen strangpressen zu können, um damit die Investierung in aufwendige Anlagen zur Spantrocknung entbehrlich zu machen. Die Zielvorstellung ist hierbei die Verarbeitung von Spanmaterial von ca. 8% bis 14% Holzfeuchte. Diese Holzfeuchte ist bei der Herstellung von verleimten Holzprodukten üblich und Holzabfälle aus Verleimfabriken sind in ausreichender Menge verfügbar.

Die Erfindung löst diese Aufgabe mit den im Kennzeichen des Patentanspruches 1 angegebenen Merkmalen. Mit dieser erfindungsgemäßen Anordnung wird einerseits das Blockieren des Stranges vermieden und andererseits die Kalibrierung des Stranges erreicht.

Es ist zwar durch die DE-A-25 35 989 und die DE-A-32 05 866 bekannt, Wände des Aushärtekanals an Hubmotoren abzustützen. Im Fall der DE-A-25 35 989 geschieht dies, um die auf den Strang einwirkende Reibungskraft zu variieren, ohne dabei eine Wegänderung der Aushärtewand herbeizuführen. Im Fall der DE-A-32 05 866 wird mit den Hubmotoren eine Wegänderung der beweglichen Wände des Aushärtekanals veranlasst, um verschiedene Produktdimensionen auf derselben Anlage fertigen zu können.

In keinem dieser vorbekannten Fälle wird der Strang zum Zweck des Kalibrierens radial formändernd verpresst.

Damit ist jedoch weder ein Strangpressen von Holzkleinteilen mit höherer Feuchtigkeit beabsichtigt noch eine ordnungsgemäße Kalibrierung des Stranges möglich.

Im Gegensatz hierzu wird mit der erfindungsgemäßen Anordnung gleichzeitig erreicht, Holzkleinteile von höherer Feuchtigkeit ohne Gefahr der Blockierung der Strangpresse zu verpressen sowie eine ordnungsgemäße Kalibrierung des Stranges zu erreichen.

Die beweglichen Seitenwände der erfindungsgemäßen Radialpressstation sind über Hydraulikzylinder aufgehängt, die wiederum mit einem Druckspeicher verbunden sein können.
Im Vorhub wird der Druck auf ein bestimmtes Niveau abgesenkt und über die Druckspeicher gehalten. Damit liegen die Wände der Radialpressstation mit .konstanter Kraft am Produktstrang an. Der höhere Wanddruck des Produktes baut sich auf das voreingestellte Niveau ab, indem die Wand ausweicht. Der Druckspeicher wirkt wie eine Gasfeder und die Rückstellkraft bleibt annähernd gleich. Beim Rückhub des Hauptkolbens ist der Strang im Stillstand. Nun wird der Speicher abgeschiebert und der Hydraulikdruck soweit erhöht, dass der in der Radialpressstation befindliche Strangteil auf ein voreingestelltes Untermaß gepresst wird. Vor dem nächsten Hub wird das Druckniveau wieder abgesenkt und der Speicher zugeschaltet.

Nun federt der Materialstrang auf das Nennmaß zurück. Auf diese Weise wird die elastische Ausdehnungstendenz des Strangmaterials aufgefangen. Man kann die Presskraft der Seitenwände so bemessen, dass die elastische Rückfederung des Strangmaterials zur gewünschten Reibung führt und in den nachfolgenden beweglichen Heizgängen keine Maßveränderung mehr stattfindet.

Bei einem anderen Ausführungsbeispiel der Erfindung ist eine Arbeitsstation zum Aufbringen von Sattdampf auf die Außenmantelfläche des gepressten Stranges vorgesehen, in der Abdichtmittel, insbesondere Pressbacken, zur Vermeidung der Dampfentweichung längs der Strangoberfläche angeordnet sind. Eine solche Arbeitsstation ist zwar durch die ältere PCT/EP 00/06872 vorgeschlagen worden. Ihre Anwendung ist aber nicht für das Verpressen von Spänen höherer Feuchtigkeit bestimmt. Mit der Erfindung wird hingegen durch die Zuführung von Sattdampf auf den Strang, die ebenfalls vorzugsweise taktförmig erfolgt, eine intensive Durchwärmung des Stranges erzeugt mit der Folge, dass die Abbindung des Bindemittels schlagartig erfolgt und die Aushärtung des Stranges schneller als bisher vonstatten geht.

In einem weiteren Ausführungsbeispiel der Erfindung ist vorgesehen, dass diese Arbeitsstation zum Aufbringen von Sattdampf in die Radialpressstation integriert ist. In beiden Stationen kommen aus unterschiedlichen Gründen dieselben Funktionselemente vor, nämlich radial von außen auf den noch nicht oder nur in der Randzone ausgehärteten Strang Druck auszuüben und damit eine geringe Verformung zu bewirken. Es ist daher zweckmäßig, die zur Steuerung der Reibungsverhältnisse notwendige Einrichtung erfindungsgemäß auch dazu zu verwenden, Dampf zuzuführen. Die vorgenannte Radialpressstation ist durch ein geeignetes Wärmeträgermedium ohnehin beheizt und der für das Herstellen der endgültigen Außenkontur notwendige Flächendruck reicht aus, um die Abdichtung der Pressbacken gegen das Entweichen des Prozessdampfes zu gewährleisten.

Eine derart aufgebaute Strangpresse baut äußerst kurz und benötigt nach der kombinierten Radialpress-/Dampfzufuhrstation nur noch eine verkürzte Heizganglänge, die das Material solange eingespannt hält, bis die Leimreaktion soweit abgeschlossen ist, dass die Materialeigenspannungen des verdichteten Produktes nicht mehr zu Formveränderungen führen.
Allen beschriebenen Ausführungsvarianten ist gemeinsam, dass in der Zone der Energiezufuhr und Temperaturerhöhung die Seitenwände entweder taktweise lüften oder ausreichende Zwischenräume vorgesehen sind, um zu vermeiden, dass sich im Gefüge nennenswerter Dampfdruck aufbaut. In Verbindung mit dem gegenüber herkömmlichen Strangpressen verkürzten Heizgang sind die Wandreibungsverhältnisse exakt beherrschbar.

Alternativ kann allerdings die Arbeitsstation zum Aufbringen von Sattdampf auch im Bereich des Heizganges des Aushärtekanals angeordnet sein, in dem auf konventionelle Weise Temperaturerhöhungen in der Randzone des Stranges bewirkt werden.

Einzelheiten der Erfindung sind in der Zeichnung schematisch und beispielsweise dargestellt. Es zeigen:
- Figur 1:: einen Vertikalschnitt durch eine Strangpresse mit nachgiebigen Wänden des dem Rezipienten folgenden ersten Abschnittes des Aushärtekanals und einer folgenden Radialpressstation,
- Figur 2:: einen Vertikalschnitt durch eine Variante gemäß Figur 1 mit einer in den ersten Abschnitt integrierten Radialpressstation,
- Figur 3:: einen Vertikalschnitt durch eine Strangpresse gemäß Figur 2 mit einer zusätzlichen Arbeitsstation zum Aufbringen von Sattdampf und
- Figur 4:: einen Vertikalschnitt durch eine Strangpresse gemäß Figur 2 mit einer integrierten Arbeitsstation zum Aufbringen von Sattdampf in einer Radialpressstation.

Im Beispiel der Figur 1 ist in schematischer Weise eine Strangpresse (1) dargestellt, in der ein Strangpresskolben (3) in horizontaler Richtung hin- und herbewegbar ist. Dieser Strangpresskolben (3) formt einen Strang (2), der durch einen Rezipienten (4) und einen Aushärtekanal (6) gepresst wird. Der Rezipient (4) besteht aus starren Wänden mit einem sich in Strangpressrichtung erweiternden Öffnungswinkel (7). Dieser Öffnungswinkel (7) kann größer sein als bei herkömmlichen Anlagen, wenn es darum geht, Stränge aus pflanzlichen Kleinteilen, insbesondere Holz, mit höherer Feuchtigkeit zu verpressen.

Im Anschluss an den Rezipienten (4) ist ein erster Abschnitt (5) des Aushärtekanals (6) angeordnet, der bei herkömmlichen Strangpressanlagen in der Regel aus starren Wänden besteht und als Vorheizgang bezeichnet wird. Wenn man pflanzliche Kleinteile höherer Festigkeit verpresst, würde ein solcher starrer Vorheizgang zur Blockierung der Presse führen. Deshalb sieht die Erfindung vor, die Wände (8) dieses ersten Abschnittes (5) des Aushärtekanals (6) ausweichfähig zu gestalten, was beispielsweise durch federnd abgestützte Wände (8) erfolgen kann. Im Anschluss an den Abschnitt (5) mit den ausweichfähigen Wänden befindet sich eine Radialpressstation (5'), deren Wände mittels Hubmotoren (11) gegen den Strang beim Rückhub des Strangpresskolbens zum Zweck der Kalibrierung des Stranges gepresst werden. Im Ausführungsbeispiel der Figur 2 ist die Radialpressstation (5') in den ersten Abschnitt des Aushärtekanals (6) integriert.

In diesem Fall wird eine Radialpressstation (5') mit ausweichfähigen Wänden (8') gebildet, welche den bei bekannten Anlagen vorhandenen Vorheizgang ersetzt.

Diese Ausweichbewegung der Wände (8') hat noch nicht zur Folge, dass sich eine klare Außenflächenkontur des Stranges (2) bilden kann. Aus diesem Grund sind die Wände (8') über Hubmotoren (11) an den Strang beim Rückwärtshub des Strangpresskolbens (3) anpressbar. Die Wände (8') der Radialpressstation (5') üben folglich einen Druck auf den Bereich des Stranges (2) aus, der sich zwischen den Wänden (8') befindet. Diese Druckverstellung der Seitenwände (8') erfolgt taktweise während des Rückwärtshubes des Strangpresskolbens (3). Auf diese Weise wird die Außenkontur des Stranges genau bestimmt.

Im Anschluss an die Radialpressstation (5') erstreckt sich ein Aushärtekanal (6), der mit Heizleitungen (15) in herkömmlicher Weise ausgestattet ist, um die Aushärtung und Trocknung des Stranges (2) herbeizuführen. Die Ausbildung eines solchen Aushärtekanäls ist vorbekannt und bedarf daher keiner näheren Darstellung.

Im Beispiel der Figur 3 ist gezeigt, wie man den Strang (2) mit Hilfe der Zufuhr von Sattdampf durchwärmen und daher schneller zur Abbindung bringen kann. Ausgehend von der Anordnung gemäß Figur 2 befindet sich im Anschluss an einige Heizgänge des Aushärtekanals (6) eine Arbeitsstation (10) zum Aufbringen von Sattdampf durch Dampfzuführbohrungen (14). Um das Entweichen des Sattdampfes längs der Oberfläche des Stranges (2) zu vermeiden, weist die Arbeitsstation (10) Pressbacken (13) auf, die gegen den Strang (2) mit Hilfe der Hubmotoren (11) angedrückt werden. Im Anschluss an die Dampfzuführstation ist noch eine Brems- und Auskühlzone (16) angeordnet, die das unkontrollierte Expandieren des noch nicht voll ausgehärteten Stranges verhindern soll.

Man kann aber auch, wie Figur 4 zeigt, die Funktionen der Radialpressstation (5') und der Dampfzufuhrstation (10) kombinieren. Diese Anordnung ergänzt die Radialpressstation (5') mit den Aggregaten für die Dampfdosierung und Zuführung. Das Andrücken der Pressbacken (13) führt zu einer kontraktiven Strangverformung, um dadurch die endgültigen Außenmaße des Stranges (2) zu erzeugen. Wesentlich dabei ist, dass diese Verformung genützt wird, um den zugeführten Dampf daran zu hindern, längs des Stranges (2) auszuweichen.

### STÜCKLISTE

- 1: Strangpresse
- 2: Strang
- 3: Strangpresskolben
- 4: Rezipient
- 5: erster Abschnitt des Aushärtekanals
- 5': Radialpressstation
- 6: Aushärtekanal (Heizgang)
- 7: Öffnungswinkel
- 8: ausweichfähige Wand
- 8': Wand der Radialpressstation
- 9: Druckspeicher
- 10: Arbeitsstation zum Aufbringen von Sattdampf
- 11: Hubmotor
- 12: Radialpressstation mit Zuführung von Sattdampf
- 13: Pressbacke mit Dampfzuführung
- 14: Dampfzuführbohrung
- 15: Heizleitung
- 16: Brems- und Kühlstrecke

## Patentansprüche

1. Strangpresse für mit Bindemittel vermengte pflanzliche Kleinteile, insbesondere für die Herstellung von Palettenklötzen aus Holzteilen, bei welcher der Strang (2) von einem Strangpresskolben (3) taktweise durch einen Rezipienten (4) und einen Aushärtekanal (6) geschoben wird, wobei die Wände (8) des Aushärtekanals (6) in einem ersten Abschnitt (5) während des Vorschubs des Strangpresskolbens (3) reibungsmindernd ausweichfähig (8,9) angeordnet sind, **dadurch gekennzeichnet, dass** für das Strangpressen von Kleinteilen höherer Feuchtigkeit von beispielsweise 8% bis 14% atro in diesem ersten Abschnitt (5) oder in einem folgenden Abschnitt (5') eine Radialpressstation mit taktweise steuerbaren Hubantrieben (11) für die beweglichen Wände zum Zweck der Kalibrierung des Stranges vorgesehen ist.

2. Strangpresse nach Anspruch 1, **dadurch gekennzeichnet, dass** die Presskraft der Wände (8') in der Radialpressstation (5') so bemessen ist, dass **dadurch** das Endmaß des Stranges (2) durch Kalibrierung bestimmt wird.

3. Strangpresse nach einem der Ansprüche 1 oder 2, **dadurch gekennzeichnet, dass** eine Arbeitsstation (10) zum Aufbringen von Sattdampf auf die Außenmantelfläche des gepressten Stranges (2) vorgesehen ist, in der Abdichtmittel, insbesondere Pressbacken (13), zur Vermeidung der Dampfentweichung längs der Strangoberfläche angeordnet sind.

4. Strangpresse nach Anspruch 3, **dadurch gekennzeichnet, dass** die Arbeitsstation (10) zum Aufbringen von Sattdampf in die Radialpressstation (5') integriert ist.

5. Strangpresse nach Anspruch 3, **dadurch gekennzeichnet, dass** die Arbeitsstation (10) zum Aufbringen von Sattdampf im Bereich von Heizgängen des Aushärtekanals (6) angeordnet ist, in denen auf konventionelle Weise Temperaturerhöhungen in der Randzone des Stranges (2) bewirkt werden.

## Claims

1. Extruder for vegetal particles mixed with a binding agent, in particular for the production of pallet blocks from pieces of wood, in which the strand (2) is intermittently pushed by an extruder ram (3) through a container (4) and a hardening channel (6), the walls (8) of the hardening channel (6) in a first portion (5) being arranged in such a way that they can yield (8, 9) and thereby reduce friction as the extruder ram (3) advances, **characterized in that**, for the extrusion of particles of relatively high moisture, for example 8% to 14% absolutely dry, a radial pressing station with intermittently controllable lifting drives (11) for the movable walls is provided in this first portion (5) or in a following portion (5') for the purpose of calibrating the strand.

2. Extruder according to Claim 1, **characterized in that** the pressing force of the walls (8') in the radial pressing station (5') is set such that the final dimensions of the strand (2) are thereby determined by calibration.

3. Extruder according to either of Claims 1 and 2, **characterized in that** a working station (10) for applying saturated steam to the outer circumferential surface of the pressed strand (2) is provided, in which sealing means, in particular pressing jaws (13) are arranged to avoid steam escaping along the surface of the strand.

4. Extruder according to Claim 3, **characterized in that** the working station (10) for applying saturated steam is integrated in the radial pressing station (5').

5. Extruder according to Claim 3, **characterized in that** the working station (10) for applying saturated steam is arranged in the region of heating sections of the hardening channel (2), in which temperature increases are brought about in a conventional way in the outer zone of the strand (2).

## Revendications

1. Extrudeuse pour des fragments végétaux mélangés à du liant, notamment pour la fabrication d'entretoises de palettes en particules de bois, dans laquelle on refoule le cordon (2) par un piston (3) d'extrudeuse en cadence dans un récipient (4) et un canal (6) de durcissement, les parois (8) du canal (6) de durcissement étant disposées dans un premier tronçon (5) pendant l'avance du piston (3) de l'extrudeuse, de façon à pouvoir s'écarter (8, 9) en diminuant le frottement, **caractérisée en ce qu'**il est prévu pour l'extrudeuse de fragments une humidité plus grande de, par exemple, 8 % à 14 % en siccité absolue dans ce premier tronçon (5) ou dans un tronçon (5') suivant, un poste de compression radiale ayant des entraînements (11) de levage pouvant être commandé en cadence pour les parois mobiles afin de calibrer le cordon.

2. Extrudeuse suivant la revendication 1, **caractérisée en ce que** la force de compression des parois (8') dans le poste (5') de compression radiale est telle que la dimension finale du cordon (2) est ainsi déterminée par calibrage.

3. Extrudeuse suivant l'une des revendications 1 ou 2, **caractérisée en ce qu'**il est prévu un poste (10) de travail pour apporter de la vapeur saturée sur la surface latérale extérieure du cordon (2) pressé, surface dans laquelle des moyens d'étanchéité, notamment des mâchoires (13) de compression, sont disposés pour empêcher le dégagement de vapeur le long de la surface du cordon.

4. Extrudeuse suivant la revendication 3, **caractérisée en ce que** le poste (10) de travail pour apporter de la vapeur saturée est intégré au poste (5') de compression radiale.

5. Extrudeuse suivant la revendication 3, **caractérisée en ce que** le poste (10) de travail pour apporter de la vapeur saturée est disposé dans la zone de passage chauffant du canal (6) de durcissement dans lequel des élévations de température sont provoquées de manière habituelle dans la zone marginale du cordon (2).
